# EUROPÄISCHE PATENTSCHRIFT

(11) **EP 0 896 194 B1**
(45) Veröffentlichungstag und Bekanntmachung des Hinweises auf die Patenterteilung: **06.11.2002**
(21) Anmeldenummer: 98114106.2
(22) Anmeldetag: 28.07.1998
(51) Int. Cl.: F24B 1/22, F24B 1/28, F24B 1/02

(54) **Kamineinsatz mit Backfach**
Fireplace insert with baking compartment
Insert de cheminée à compartiment de cuisson

(30) Priorität: 04.08.1997 DE 29713900 U
(43) Veröffentlichungstag der Anmeldung: 10.02.1999
(73) Patentinhaber: Max Blank GmbH, 91747 Westheim/Bayern (DE)
(72) Erfinder: Blank, Max, 91747 Westheim/Bayern (DE)
(74) Vertreter: Viering, Jentschura & Partner

(56) Entgegenhaltungen:
- DE-C- 361 797
- DE-U- 29 704 830

## Beschreibung

Die Erfindung betrifft einen Kamineinsatz mit Backfach, insbesondere zum Einbau in einen Kachelaufbau, wobei das Backfach auf dem Kamineinsatz aufgesetzt ist und mittels vom Kamin abgegebener Rauchgaswärme beheizbar ist.

Zur Verwendung in geschlossenen Räumen sind eine Vielzahl von verschiedenen Kamineinsätzen bekannt, die zum Einbau in einen Kachelaufbau geeignet sind. Um die abzuführende Rauchgaswärme weitergehend auszunutzen, ist ein Kamineinsatz mit aufgesetzem Backfach mit gesonderter Backfachtür bekannt. Das Backfach ist fest auf dem Kamineinsatz montiert, so daß diese Baueinheit als Ganzes in den Kachelaufbau eingebaut wird. Zur Verschönerung der aus dem Kachelaufbau sichtbaren Vorderfront wird nachträglich um Kamineinsatz und Backfach gemeinsam ein Dekorrahmen angeblendet. Die Rauchgaswärme strömt dabei vom Kamineinsatz in das Backfach, erwärmt den Backfachinnenraumeinsatz und tritt anschließend durch einen vertikal oder horizontal verlaufenden Rauchrohrabgang in den Schornstein. Nachteilig bei diesem Kamineinsatz mit Backfach ist, daß die Zugänglichkeit zum Backfach durch den Aufbau auf dem Kamineinsatz vorgegeben ist. Wenn von dem Backfach Gebrauch gemacht werden soll, so kann dies grundsätzlich nur von dem Raum aus geschehen, in dem sich auch die Öffnung für den Kamineinsatz befindet. Weiterhin ist es nicht möglich, das Backfach von dem Kamineinsatz zu entfernen und durch beispielsweise Nachheizflächen zu ersetzen. Aufgrund der Größe und des Gewichtes des Kamineinsatzes mit Backfach ist der Transport- und Einbauaufwand relativ groß.

Aus der DE 297 04 830 U1 ist ein Heizgerät bekannt, auf das ein Backfach als gesondertes Modul direkt aufgesetzt und von diesem abnehmbar ist. Gemäß einer Ausführungsform ist der Rauchgasauslaßanschluß an der Rückseite des Heizgerätes vorgesehen und gemäß einer anderen Ausführungsform ist das Rauchrohr vom Heizgerät nach oben hin zum Schornstein durch passende Löcher im Backfach hindurch geführt. Das Backfach wird durch die vom Heizgerät abgegebene Wärme erwärmt

Durch die Erfindung wird ein Kamineinsatz mit Backfach derart gestaltet, daß die Einbaulage und/oder die Gebrauchslage des Backfachs weitgehend unabhängig von derjenigen des Kamineinsatzes sein kann.

Dies wird erfindungsgemäß dadurch erreicht, daß das Backfach mit einem Rauchgaseinlaßanschluß und mit einem Rauchgasauslaßanschluß versehen ist, welche als vom Backfach abstehende Rohrstutzen ausgebildet sind, und das Backfach mit seinem Rauchgaseinlaßanschluß am Rauchgasauslaßanschluß des Kamineinsatzes angeschlossen ist und das Backfach einen äußeren Gehäuseteil und einen in diesen eingesetzen, den Innenraum begrenzenden Einsatz aufweist und zwischen äußerem Gehäuseteil und dem inneren Einsatz ein Heizraum ausgebildet ist, wobei das durch den Rauchgaseinlaßanschluß in den Heizraum eintretende Rauchgas den Einsatz, ausgenommen die Türseite, umspült.

Als besonderes vorteilhaft erweist sich, daß das Backfach derart auf den Kamineinsatz aufgesetzt werden kann, daß die Türseite des Backfaches in jede beliebige Richtung zeigen kann. Entsprechend kann das Backfach auch in dieser Orientierung eingebaut werden. Vorteilhaft erweist sich ein derartiges Backfach beispielsweise in dem Fall, in dem der Kamineinsatz mit Kachelaufbau zum Beheizen des einen Gebäuderaumes genutzt wird und das Backfach in einer den Raum von einem anderen Raum trennenden Wand derart eingebaut wird, daß es zwar auf dem Kamineinsatz montiert ist, jedoch mit seiner Tür in den anderen Raum weist.

Da das erfindungsgemäße Backfach als gesondertes Modul ausgebildet ist, kann es nachträglich auf einen an sich bekannten Kamineinsatz aufgesetzt bzw. auch nachgerüstet werden.

Das Backfach wird auf den Kamineinsatz aufgesetzt, indem der Rauchgaseinlaßanschluß des Backfaches auf den bzw. in den Rauchgasauslaßstutzen des Kamineinsatzes aufgesteckt bzw. eingesteckt wird. Der Rauchgaseinlaßanschluß und der Rauchgasauslaßanschluß am Backfach sind jeweils als vom Backfach abstehender Rohrstutzen ausgebildet sein.

Eine Weiterbildung der Erfindung besteht darin, daß das Backfach auf dem Kamineinsatz um eine Schwenkachse schwenkbar ist. Die Schwenkachse wird dabei von den ineinandergesteckten Rohranschlüssen gebildet. Dies hat nicht nur für den Einbau eines Backfaches große Vorteile, indem das Backfach von einer günstigen Position aus auf den Kamineinsatz aufgesetzt und dann in die gewünschte Montagelage, in der das Backfach verbleiben soll, geschwenkt werden kann. Es kann auch vorgesehen werden, daß das Backfach nach dem Einbau für seinen Gebrauch z.B. zwischen zwei Räumen hin- und hergeschwenkt werden kann. Für diesen Fall ist es natürlich erforderlich, in z.B. dem Kachelaufbau um das Backfach herum genügend Platz zu lassen, um das Backfach gegebenenfalls um 360° auf dem Kamineinsatz schwenken zu können.

Eine weitere vorteilhafte Weiterbildung der Erfindung besteht darin, zwischen dem Kamineinsatz und dem Backfach einen das Backfach tragenden rauchgasführenden Tragkasten anzuordnen. Der Tragkasten seinerseits weist dazu einen Rauchgaseinlaßanschluß und einen zu diesem versetzt angeordneten Rauchgasauslaßanschluß auf, wobei der Rauchgaseinlaßanschluß auf den Rauchgasauslaßstutzen des Kamineinsatzes aufgesetzt ist, während auf den Rauchgasauslaßanschluß des Tragkastens der Rauchgaseinlaßanschluß des Backfaches aufgesetzt ist. Das Rauchgas strömt dabei aus dem Kamineinsatz in den Tragkasten und von diesem in das Backfach.

Ein derartiger zwischen Kamineinsatz und Backfach angeordneter Tragkasten hat den Vorteil, daß das Backfach nicht in einer zu dem Kamineinsatz vertikalen Ebene angeordnet werden muß. Es besteht die Möglichkeit, das Backfach beispielsweise gegenüber dem Kamineinsazt vorstehen zu lassen bzw. es gegenüber dem Kamineinsatz in den Kachelaufbau eingerückt aufzusetzen. Ebenso besteht für den Einbaufall, bei dem das Backfach mit seiner Tür in einen an den Kachelaufbau angrenzenden Raum weisen soll, die Möglichkeit, größere Abstände wie z.B. dickeres Mauerwerk zu überbrücken.

Nach einer Weiterbildung der Erfindung ist der Tragkasten als Teleskoparm ausgebildet, so daß das Backfach gegenüber dem Kamineinsatz horizontal verfahrbar ist. Auch hierbei weist der Tragkasten einen Rauchgaseinlaßanschluß und einen Rauchgasauslaßanschluß auf, wobei der Rauchgaseinlaßanschluß auf den Rauchgasauslaßstutzen des Kamineinsatzes aufgesetzt ist, während auf den Rauchgasauslaßanschluß des Tragkastens der Rauchgaseinlaßanschluß des Backfaches aufgesetzt ist.
Die besonderen Vorteil bei dieser Ausführungsform bestehen zum einen darin, daß das Bachfach beim Einbau auf den Kamineinsatz horizontal zum Kamineinsatz soweit heraus- bzw. hineinverfahrbar ist, wie es die gegebenen Umstände am Einbauort verlangen. Durch den horizontal verfahrbaren Tragkasten kann das Backfach direkt über dem Kamineinsatz angeordnet, es kann aber auch in einem viel größeren, vor allem variableren Bereich eingesetzt werden. Das von dem Teleskoparm getragene Backfach kann somit in einer Entfernung von dem Kamineinsatz angeordnet bzw. eingebaut werden. Besonders zur Überbrückung von eventuell stärkerem Mauerwerk beim Einbau in einer Wohnung ist diese Ausführungsform vorteilhaft. Es ist jedoch auch möglich, das montierte Backfach z.B. aus dem Kachelaufbau horizontal aus diesem in den Raum hinein zu verfahren zu können, um das Backfach zu bestücken bzw. etwas aus diesem herauszunehmen.

Nach einer Weiterbildung der Erfindung besteht die Möglichkeit, den Tragkasten selbst auf dem Kamineinsatz schwenkbar auszubilden. Die Schwenkachse liegt dabei in der Mitte der Verbindung der beiden Rauchgasanschlüsse, um die der Tragkasten geschwenkt werden kann. Besonders vorteilhaft ist auch hier die Vereinfachung des Einbaues z.B. in einen Kachelaufbau. Weiterhin vorteilhaft ist, wenn das horizontal gegenüber dem Kamineinsatz ausgefahrene Backfach z.B. zwischen zwei Räumen durch z.B. eine Durchreiche hindurch schwenkbar ist. Sofern das Backfach immer außerhalb des Kachelaufbaues verbleiben soll und sich zum Hin- und Herschwenken zwischen zwei Räumen eignen soll, wird lediglich ein horizontaler Schlitz in dem Kachelaufbau benötigt in dem der Tragkasten bewegt werden kann.

Vorteilhafterweise ist auch das Backfach gegenüber dem Tragkasten schwenkbar ausgebildet. Besonders für den Einbau eines Kamineinsatzes mit Backfach, bei dem das Backfach nicht gegenüberliegend zu dem Kamineinsatz, also in einem Abstand und/oder in einem Horizontalwinkel zu dem Kamineinsatz in einen anderen Raum eingebaut werden soll, ist diese Schwenkbarkeit des Tragkastens gegenüber dem Kamineinsatz und zusätzlich die Schwenkbarkeit des Backfaches gegenüber dem Tragkasten besonders günstig. Auch für die vorhergehende Ausführungsform zum Schwenken des Backfaches nach der Montage zwischen zwei Räumen erweist es sich als günstig, auch das Backfach mit seiner Tür in die gewünschte Richtung gegenüber dem Tragkasten verschwenken zu können.

Um eine gute Schwenkbarkeit der einzelnen Teile zu gewährleisten, können der Rauchgaseinlaßanschluß am Backfach bzw. der Rauchgasauslaßstutzen am Kamineinsatz bzw. die Rauchgasanschlüsse am Tragkasten jeweils mit einem Drehlager versehen sein. Es besteht auch die Möglichkeit, das Backfach gegenüber dem Kamineinsatz bzw. den Tragkasten gegenüber dem Kamineinsatz und das Backfach gegenüber dem Tragkasten um 360° verschwenken zu können.

Nach einer Weiterbildung der Erfindung ist die Rauchgasanschlußverbindung zwischen dem Kamineinsatz und dem Backfach bzw. zwischen dem Kamineinsatz und dem Tragkasten und/oder dem Tragkasten und dem Backfach höhenverstellbar. Eine Möglichkeit der Höhenverstellbarkeit der Anschlüsse besteht darin, die Rohrstutzen am Kamineinsatz und/oder dem Backfach bzw. dem Tragkasten als vertikal verschiebbare Teleskoprohre auszubilden. Es ist aber auch möglich, die ineinanderzusteckenden Rohrstutzen selbst entsprechend lang auszubilden und diese bei der Montage soweit ineinander zu stecken und drehfest zu befestigen, wie es die Einbaubedingungen erfordern.

Nach einer Weiterbildung der Erfindung ist zwischen dem Rauchgasauslaßanschluß des Kamineinsatzes und dem Rauchgaseinlaßanschluß des Backfaches ein Bypaß mit einer Umschaltklappe angeordnet. Für den Fall, daß der Kamineisatz/Kamin beheizt werden soll und dabei das Backfach nicht betrieben werden soll, kann durch Betätigen der Umschaltklappe erreicht werden, daß das Rauchgas nicht in das Backfach sondern in den Bypass geleitet wird. Dieser Bypaß mit Umschaltklappe kann aber auch zur Regulierung der in das Backfach einstömenden Rauchgasmenge und damit der Wärmezufuhr in das Backfach dienen, indem die Umschaltklappe z.B. derartig eingestellt wird, daß die Rauchgasmenge zum Teil in das Backfach und zum Teil in den Bypass geführt wird. Der Bypass selbst kann seinerseits zum Beheizen von beispielsweise zusätzlichen Heizplatten im Kamin benutzt werden.

Es ist aber auch möglich, einen Bypaß direkt im Backfach anzuordnen. Auch bei dieser Ausführungsform kann eine Umschaltklappe an dem Backfach selbst angeordnet sein, die das in das Bachfach eingeleitete Rauchgas in z.B. eine Nebenkammer des Backfaches, in den Raum in dem sich die Heizflächen befinden (Heizraum) oder teilweise in die Nebenkammer und teilweise in den Heizraum leitet. Ein Rauchgasaußlasanschluß des Backfachs ist in diesem Fall sowohl an den Raum, in dem sich die Heizfläche befindet, als auch an die Nebenkammer angeschlossen.

Der Rauchgasauslaßanschluß am Backfach kann wahlweise an der Rückseite und/oder an der Oberseite des Backfaches vorgesehen sein. Die Wahl des Anschlusses wird sich je nach Einbauart des Backfaches richten.

Der Rauchgasauslaßanschluß am Backfach weist bei allen Ausführungsformen eine Rauchgasableitung zum bzw. in den Schornstein auf, wobei diese Rauchgasableitung je nach Ausführungsform als starres Rohr, als teleskopartig verfahrbares Rohr oder z.B. als flexibler Schlauch ausgebildet sein kann. Der Rauchgasauslaßanschluß des Backfaches kann gegenüber der Rauchgasableitung verschwenkbar sein.

Die Erfindung wird anhand beispielgebenden Ausführungsformen erläutert, die aus der Zeichnung wenigstens schematisch ersichtlich sind. In der Zeichung zeigen:
- Fig. 1: eine schematische Darstellung eines Kamineinsatzes mit direkt aufgesetzten Backfach;
- Fig. 2: eine schematische Darstellung eines Kamineinsatzes mit einem aufgesetzen Backfach ohne Kachelaufbau;
- Fig. 3: einen Kamineinsatz mit Tragkasten und Backfach in schematische Seitenansicht;
- Fig. 4: den Kamineinsatz mit Tragkasten und Backfach aus Fig. 3 in Draufsicht.

In Fig. 1 ist ist ein Kamineinsatz 1 mit einem direkt aufgesetzten Backfach 2 dargestellt, wobei das als Modul ausgebildete Backfach 2 mit seiner Türseite 6 in die gleiche Richtung weist wie die des Kamineinsatzes 1. Bei dieser Ausführungsform werden zunächst die Abdeckplatte (nicht dargestellt) des Kamineinsatzes 1 sowie die Bodenplatte (nicht dargestellt) des Backfaches 2 entfernt und anschließend das Backfach 2 auf den Kamineinsatz 1 aufgesetzt und luftdicht miteinander verbunden, so daß das aus dem Kamineinsatz 1 entweichende Rauchgas in das Backfach 2 aufsteigt. Das warme Rauchgas strömt vom Kamineinsatz 1 durch dessen Rauchgasauslaß (nicht dargestellt), der durch die abgenommene Abdeckplatte gebildet ist in den Rauchgaseinlaß des Backfaches 2, der durch die entfernte Bodenplatte in demselben gebildet ist und durch den Rauchgasauslaßanschluß 5 des Backfaches 2 durch die Rauchgasableitung (nicht dargestellt) in den Schornstein.

In Fig. 2 ist ein Kamineinsatz 1 mit einem aufgesetzten - Backfach 2 dargestellt, der z.B. in einen Kachelaufbau (nicht dargestellt) einbaubar ist. Der Kamineinsatz 1 weist an seiner Oberseite einen Rauchgasauslaßanschluß 4 auf, der als von der Oberseite des Kamineinsatzes 2 abstehender Rohrstutzen ausgebildet ist. An diesen Rauchgasauslaßanschluß 4 kann eine Rauchgasableitung angeschlossen sein, die z.B. in den Schornstein (nicht gezeigt) führt. In Fig. 2 ist jedoch das als Modul ausgebildete Backfach 2 auf den Kamineinsatz 1 aufgesetzt, indem der Rauchgaseinlaßanschluß 3 des Backfaches 2 auf den Rauchgasauslaßanschluß 4 aufgesteckt ist. Die Rauchgasanschlüsse sind so stabil ausgebildet, daß das Backfach 2 allein über diese Rauchgasanschlußverbindung von dem Kamineinsatz 1 getragen wird.

Der Rauchgaseinlaßanschluß 3 des Backfachs 2 weist im Inneren ein Drehlager (nicht gezeigt) auf, wodurch das Backfach auf dem Rauchgasauslaßanschluß 4 gegenüber dem Kamineinsatz 1 schwenkbar ist. Vorallem bei der Montage des Backfaches 2 auf den Kamineinsatz 1 hat diese Schwenkbarkeit große Vorteile. Das Backfach 2 kann in jeder beliebigen bzw. nur möglichen Lage auf den Kamineinsatz 1 aufgesetzt werden und dann in die gewünschte Einbaulage verschwenkt werden. Wie in Fig. 2 dargestellt ist, kann das Backfach 2 so eingbaut werden, daß die Betriebsseite bzw. die Tür 7 des Kamineinsatzes 1 nach einer Seite bzw. in einen Gebäuderaum (nicht gezeigt) zeigt, während die Betriebsseite bzw. die Tür 6 des Backfaches 2 in einen angrenzenden Raum (nicht gezeigt) zeigt, das Backfach 2 also um 180° gegenüber dem Kamineinsatz 1 verschwenkt ist. Es ist auch möglich, das Backfach 2 in jedem anderen Winkel zur Betriebsseite des Kamineinsatzes 1 zu montieren. Es ist auch möglich, das Backfach nach seinem Einbau für seinen Gebrauch z.B. in zwei Räumen um seine Schwenkachse, die im Zentrum der Verbindung der Rauchrohranschlüsse 3, 4 liegt hin- und herzuschwenken. In diesem Fall muß in dem Kachelaufbau jedoch genügend Platz vorhanden sein, damit das Backfach 2 auch hierzu gegenbenefalls um 360° geschwenkt werden kann.

An der Oberseite des Backfachs 2 ist der Rauchgasauslaßanschluß 5 vorgesehen. An diesen Rauchgasauslaßanschluß 5 kann eine Rauchgasableitung (nicht gezeigt) angeschlossen werden, die das Rauchgas in den Schornstein leitet. Das warme Rauchgas strömt vom beheizten Kamineinsatz 1 durch dessen Rauchgasauslaßanschluß 4 und durch den Rauchgaseinlaßanschluß 3 in das Backfach 2 und durch den Rauchgasauslaßanschluß 5 des Backfaches 2 in die Rauchgasableitung in den Schornstein. In dem Backfach 2 sind Heizflächen (nicht gezeigt) ausgebildet, von denen der Backraum (nicht gezeigt) begrenzt wird. Die Heizflächen nehmen die Rauchgaswärme auf und geben diese an den Backraum ab.

In Fig. 3 ist ein Kamineinsatz 1 mit Backfach 2 gezeigt, wobei zwischen diesen ein Tragkasten 8 angeordnet ist. Der rauchgasführende Tragkasten 8 weist ebenfalls Rauchgasanschlüsse 9, die einerseits mit dem Rauchgasauslaßanschluß 4 des Kamineinsatzes 2 und andererseits mit dem Rauchgaseinlaß-anschluß 3 des Backfachs 2 verbunden sind. Der Tragkasten 8 ist als horizontal zum Kamineinsatz 1 verfahrbarer Teleskoparm und derart stabil ausgebildet, daß dieser das Bachfach 2 ohne zusätzliche Stützmittel tragen kann.

Wie besonders auch aus Fig. 4 zu ersehen ist, ist der Tragkasten gegenüber dem Kamineinsatz 1 schwenkbar ausgebildet. Als besonderes vorteilhaft erweist sich dieser zwischengesetzte Tragkasten 8 für den Einbau des Kamineinsatzes 1 mit Backfach 2. So kann am Ort der Montage der je nach den Gegebenheiten gewünschte bzw. erforderliche horizontale Abstand des Backfaches 2 gegenüber dem Kamineinastz 1 eingestellt werden. Durch die Schwenkbarkeit des Tragkastens 8 gegenüber dem Kamineinsatz 1 ist der Umfang der Einbaumöglichkeiten noch um ein Vielfaches erweitert. Wie dargestellt, kann die Gebrauchsseite bzw. die Tür 7 des Kamineinsatzes 1 in die eine Richtung weisen, während das Bachfach 2 mit seiner Tür 6, horizontal gegenüber dem Kamineinsatz 1 versetzt, um einen Winkel von z.B. 90° zu der Tür 7 des Kamineinsatzes 1 verschwenkt ist. Das Backfach 2 kann wahlweise einen Rauchgasauslaßanschluß 5 an seiner Oberseite und/oder an der der Tür 6 gegenüberliegenden Rückseite aufweisen.

Wie in Fig. 4 dargestellt ist, ist zu der vorher beschrieben Ausführungsform zusätzlich auch das Backfach 2 gegenüber dem Tragkasten 8 verschwenkbar. So kann der Tragkasten 8 gegenüber dem Kamineinsatz 1 und das Backfach 2 gegenüber dem Tragkasten 8 jeweils um 360° verschwenkbar ausgebildet sein.

## Patentansprüche

1. Kamineinsatz (1) mit Backfach (2), insbesondere zum Einbau in einen Kachelaufbau, bei dem das Backfach (2) als gesondertes Modul auf dem Kamineinsatz (2) aufgesetzt und von diesem abnehmbar ist, wobei der Kamineinsatz (1) einen stutzenförmigen Rauchgasauslaßanschluß (4) aufweist, **dadurch gekennzeichnet, daß** das Backfach (2) mit einem Rauchgaseinlaßanschluß (3) und mit einem Rauchgasauslaßanschluß (5) versehen ist, welche als vom Backfach (2) abstehende Rohrstutzen ausgebildet sind, und das Backfach (2) mit seinem Rauchgaseinlaßanschluß (3) am Rauchgasauslaßanschluß (4) des Kamineinsatzes (1) angeschlossen ist, wobei das Backfach (2) einen äußeren Gehäuseteil und einen in diesen eingesetzen, den Innenraum begrenzenden Einsatz aufweist und zwischen äußerem Gehäuseteil und dem inneren Einsatz ein Heizraum ausgebildet ist, wobei das durch den Rauchgaseinlaßanschluß (3) in den Heizraum eintretende Rauchgas den Einsatz, ausgenommen die Türseite, umspült.

2. Kamineinsatz (1) nach Anspruch 1, **dadurch gekennzeichnet, daß** das Backfach (2) gegenüber dem Kamineinsatz (1) um eine vertikale Schwenkachse schwenkbar ist, die im Zentrum der Rauchrohranschlußverbindung (3, 4) zwischen Kamineinsatz (1) und Backfach (2) liegt.

3. Kamineinsatz (1) nach Anspruch 1, **dadurch gekennzeichnet, daß** zwischen dem Rauchgasauslaßanschluß (4) des Kamineinsatzes (1) und dem Rauchgaseinlaßanschluß (3) des Backfaches (2) ein das Backfach (2) tragender rauchgasführender Tragkasten (8) mit einem Rauchgaseinlaßanschluß (9) und einem Rauchgasauslaßanschluß (9) angeordnet ist, die am Tragkasten (8) gegeneinander versetzt angeordnet sind.

4. Kamineinsatz (1) nach Anspruch 1, **dadurch gekennzeichnet, daß** das Backfach (2) horizontal gegenüber dem Kamineinsatz (1) verfahrbar ist, wobei zwischen dem Rauchgasauslaßanschluß (4) am Kamineinsatz (1) und dem Rauchgaseinlaßanschluß (3) am Backfach (2) ein das Backfach (2) tragender rauchgasführender Tragkasten (8) mit einem Rauchgaseinlaßanschluß (9) und einem Rauchgasauslaßanschluß (9) angeordnet ist, wobei der Tragkasten (8) als Teleskoparm ausgebildet ist.

5. Kamineinsatz (1) nach Anspruch 3 oder 4, **dadurch gekennzeichnet, daß** der Tragkasten (8) auf dem Kamineinsatz (1) schwenkbar ausgebildet ist, wobei die Schwenkachse im Zentrum der Rauchgasanschlußverbindung (4, 9) zwischen Kamineinsatz (1) und Tragkasten (8) liegt.

6. Kamineinsatz (1) nach Anspruch 3, 4, oder 5, **dadurch gekennzeichnet, daß** das Backfach (2) auf dem Tragkasten (8) um eine vertikale Schwenkachse schwenkbar ist, wobei die Schwenkachse im Zentrum der Rauchgasanschlußverbindung (3, 9) zwischen dem Backfach (2) und dem Tragkasten (8) liegt.

7. Kamineinsatz (1) nach einem der Ansprüche 1 bis 6, **dadurch gekennzeichnet, daß** das Backfach (2) gegenüber dem Kamineinsatz (1) bzw. der Tragkasten (8) gegenüber dem Kamineinsatz (1) und das Backfach (2) gegenüber dem Tragkasten (8) um 360° verschwenkbar ist.

8. Kamineinsatz (1) nach einem der Ansprüche 1 bis 7, **dadurch gekennzeichnet, daß** die Rauchgasanschlußverbindung zwischen dem Kamineinsatz (1) und dem Backfach (2) bzw. zwischen dem Kamineinsatz (1) und dem Tragkasten (8) und/oder zwischen dem Tragkasten (8) und dem Backfach (2) höhenverstellbar ist.

9. Kamineinsatz (1) nach einem der Ansprüche 1 bis 8, **dadurch gekennzeichnet, daß** zur Umlenkung des Rauchgases wahlweise zum Rauchgaskamin oder zum Backfach (2) zwischen dem Rauchgasauslaßanschluß (4) des Kamineinsatzes (1) und dem Rauchgaseinlaßanschluß (3) des Backfaches (2) ein Bypaßkanal mündet und eine die Umlenkung steuernde Umschaltklappe vorgesehen ist.

10. Kamineinsatz (1) nach einem der Ansprüche 1 bis 8, **dadurch gekennzeichnet, daß** das Backfach (2) einen dessen Heizraum umgehenden Bypaßkanal und eine die Strömung des Rauchgases wahlweise in den Heizraum und/oder den Bypaßkanal steuernde Umschaltklappe aufweist.

11. Kamineinsatz (1) nach einem der Ansprüche 1 bis 10, **dadurch gekennzeichnet, daß** der Rauchgaseinlaßanschluß (3) am Backfach (2) bzw. der Rauchgasauslaßanschluß (4) am Kamineinsatz (1) bzw. die Rauchgasanschlüsse (9) am Tragkasten (8) jeweils mit einem Drehlager versehen sind.

12. Kamineinsatz nach einem der Ansprüche 1 bis 11, **dadurch gekennzeichnet, daß** der Rauchgasauslaßanschluß (5) auf der Oberseite des Backfaches (2) ausgebildet ist.

13. Kamineinsatz nach einem der Ansprüche 1 bis 12, **dadurch gekennzeichnet, daß** der Rauchgasauslaßanschluß (5) an der der Tür (6) des Backfachs (2) gegenüberliegenden Rückseite des Backfachs (2) angeordnet ist.

## Claims

1. Chimney insert (1) with baking compartment (2), in particular for being mounted in tile structure, with the baking compartment (2) as a separate module being arranged on the chimney insert (2) and being removable therefrom, wherein the chimney insert (1) comprises a smoke gas outlet connector (4) in shape of a connection piece, **characterized in that** the baking compartment (2) is provided with a smoke gas inlet connector (3) and a smoke gas outlet connector (5) which are formed as pipe sockets projecting from the baking compartment (2), and wherein the baking compartment (2) is connected with its smoke gas inlet connector (3) to the smoke gas outlet connector (4) of the chimney insert (1), wherein the baking compartment (2) comprises an outer housing part and an insert inserted therein to limit the inner room, and wherein a heating chamber is formed between the outer housing part and the inner insert, wherein the smoke gas entering the heating chamber via the smoke gas inlet connector (3) flushes around the insert, the side of the door excepted.

2. Chimney insert (1) according to claim 1, **characterized in that** the baking compartment (2) can be pivoted with respect to the chimney insert (1) around a vertical pivot axis arranged in the centre of the smoke pipe connection (3, 4) between the chimney insert (1) and the baking compartment (2).

3. Chimney insert (1) according to claim 1, **characterized in that** a support box (8) supporting the baking compartment (2), guiding the smoke gas and having a smoke gas inlet connector (9) and a smoke gas outlet connector (9), which are arranged offset to each other on the support box (8) is arranged between the smoke gas outlet connector (4) of the chimney insert (1) and the smoke gas inlet connector (3) of the baking compartment (2).

4. Chimney insert (1) according to claim 1, **characterized in that** the baking compartment (2) is horizontally moveable with respect to the chimney insert (1), wherein a support box (8) supporting the baking compartment (2), guiding the smoke gas and having a smoke gas inlet connector (9) and a smoke gas outlet connector (9) is arranged between the smoke gas outlet connector (4) at the chimney insert (1) and the smoke gas inlet connector (3) at the baking compartment (2), wherein the support box (8) being formed as a telescope arm.

5. Chimney insert (1) according to claim 3 or 4, **characterized in that** the support box (8) is formed pivotably on the chimney insert (1), wherein the pivot axis is placed in the centre of the smoke gas connection (4, 9) between the chimney insert (1) and the support box (8).

6. Chimney insert (1) according to claim 3, 4 or 5 **characterized in that** the baking compartment (2) on the support box (8) is pivotable around a vertical pivot axis, wherein the pivot axis is placed in the centre of the smoke gas connection (3, 9) between the baking compartment (2) and the support box (8).

7. Chimney insert (1) according to anyone of the claims 1 to 6, **characterized in that** the baking compartment (2) is pivotable by 360° with respect to the chimney insert (1), and the support box (8) is pivotable by 360° with respect to the chimney insert (1), and the baking compartment (2) is pivotable by 360° with respect to the support box (8).

8. Chimney insert (1) according to anyone of the claims 1 to 7, **characterized in that** the smoke gas connection between the chimney insert (1) and the baking compartment (2), and between the chimney insert (1) and the support box (8), respectively , and/or between the support box (8) and the baking compartment (2) is adjustable in height.

9. Chimney insert (1) according to anyone of the claims 1 to 8, **characterized in that** for alternatively changing over of the smoke gas to the smoke gas chimney or to the baking compartment (2) a bye-pass channel extends between the smoke gas outlet connector (4) of the chimney insert (1) and the smoke gas inlet connector (3) of the baking compartment (2), and a switch flap is provided controlling the change-over.

10. Chimney insert (1) according to anyone of the claims 1 to 8, **characterized in that** the baking compartment (2) comprises a by-pass channel by-passing its heating chamber, and a switch flap alternatively directing the flow of the smoke gas into the heating chamber and/or into the by-pass channel.

11. Chimney insert (1) according to anyone of the claims 1 to 10, **characterized in that** the smoke gas inlet connector (3) at the baking compartment (2) and the smoke gas outlet connector (4) at the chimney insert (1) and the smoke gas connectors (9) at the support box (8) each are provided with a rotational bearing.

12. Chimney insert (1) according to anyone of the claims 1 to 11 **characterized in that** the smoke gas outlet connector (5) is formed on the upper side of the baking compartment (2).

13. Chimney insert (1) according to anyone of the claims 1 to 12, **characterized in that** the smoke gas outlet connector (5) is arranged on the rear side of the baking compartment (2), located opposite the door (6) of the baking compartment (2).

## Revendications

1. Insert de foyer (1) avec compartiment de cuisson (2), notamment à encastrer dans une structure en carreaux de faïence, selon lequel le compartiment de cuisson (2) est monté en tant que module séparé sur l'insert de foyer (1) et peut en être retiré, l'insert de foyer (1) présentant un branchement d'évacuation de fumées (4) en forme de piquage, **caractérisé en ce que** le compartiment de cuisson (2) est pourvu d'un branchement d'admission de fumées (3) et d'un branchement d'évacuation de fumées (5) qui sont réalisés sous forme de piquages partant du compartiment de cuisson (2), et le compartiment de cuisson (2) est raccordé par son branchement d'admission de fumées (3) au branchement d'évacuation de fumées (4) de l'insert de foyer (1), le compartiment de cuisson (2) présentant une partie extérieure de boîtier et un insert inséré dans celle-ci et délimitant l'espace intérieur, et une chambre de chauffage étant formée entre la partie extérieure de boîtier et l'insert intérieur, les fumées pénétrant par le branchement d'admission de fumées (3) dans la chambre de chauffage circulant autour de l'insert, à l'exception du côté de la porte.

2. Insert de foyer (1) selon la revendication 1, **caractérisé en ce que** le compartiment de cuisson (2) peut pivoter par rapport à l'insert de foyer (1) autour d'un axe de pivotement vertical qui se situe au centre de l'assemblage des branchements de fumées (3, 4) de l'insert de foyer (1) et du compartiment de cuisson (2).

3. Insert de foyer (1) selon la revendication 1, **caractérisé en ce qu'**un caisson porteur (8), dirigeant les fumées et portant le compartiment de cuisson (2), est disposé entre le branchement d'évacuation de fumées (4) de l'insert de foyer (1) et le branchement d'admission de fumées (3) du compartiment de cuisson (2), caisson qui est doté d'un branchement d'admission de fumées (9) et d'un branchement d'évacuation de fumées (9) qui sont disposés sur le caisson porteur (8) en étant mutuellement décalés.

4. Insert de foyer (1) selon la revendication 1, **caractérisé en ce que** le compartiment de cuisson (2) peut être déplacé horizontalement par rapport à l'insert de foyer (1), un caisson porteur (8), dirigeant les fumées et portant le compartiment de cuisson (2), est disposé entre le branchement d'évacuation de fumées (4) de l'insert de foyer (1) et le branchement d'admission de fumées (3) du compartiment de cuisson (2), caisson qui est doté d'un branchement d'admission de fumées (9) et d'un branchement d'évacuation de fumées (9), le caisson porteur (8) étant réalisé sous forme de bras télescopique.

5. Insert de foyer (1) selon la revendication 3 ou 4, **caractérisé en ce que** le caisson porteur (8) est réalisé pivotant sur l'insert de foyer (1), l'axe de pivotement se situant au centre de l'assemblage des branchements de fumées (4, 9) de l'insert de foyer (1) et du caisson porteur (8).

6. Insert de foyer (1) selon la revendication 3, 4 ou 5, **caractérisé en ce que** le compartiment de cuisson (2) est mobile en pivotement sur le caisson porteur (8) autour d'un axe de pivotement vertical, l'axe de pivotement se situant au centre de l'assemblage des branchements de fumées (3,9) du compartiment de cuisson (2) et du caisson porteur(8).

7. Insert de foyer (1) selon l'une quelconque des revendications 1 à 6, **caractérisé en ce que** le compartiment de cuisson (2) par rapport à l'insert de foyer (1), ou le caisson porteur (8) par rapport à l'insert de foyer (1) et le compartiment de cuisson (2) par rapport au caisson porteur (8), peuvent pivoter à 360°.

8. Insert de foyer (1) selon l'une quelconque des revendications 1 à 7, **caractérisé en ce que** l'assemblage des branchements de fumées de l'insert de foyer (1) et du compartiment de cuisson (2), ou de l'insert de foyer (1) et du caisson porteur (8) et/ou du caisson porteur (8) et du compartiment de cuisson (2), est réglable en hauteur.

9. Insert de foyer (1) selon l'une quelconque des revendications 1 à 8, **caractérisé en ce qu'**un conduit de dérivation débouche entre le branchement d'évacuation de fumées (4) de l'insert de foyer (1) et le branchement d'admission de fumées (3) du compartiment de cuisson (2) afin de dévier les fumées au choix vers la cheminée d'évacuation ou vers le compartiment de cuisson (2), et il est prévu un clapet commutable qui commande la déviation.

10. Insert de foyer (1) selon l'une quelconque des revendications 1 à 8, **caractérisé en ce que** le compartiment de cuisson (2) présente un conduit de dérivation contournant sa chambre de chauffage et un clapet commutable qui commande l'écoulement des fumées au choix dans la chambre de chauffage et/ou dans le conduit de dérivation.

11. Insert de foyer (1) selon l'une quelconque des revendications 1 à 10, **caractérisé en ce que** le branchement d'admission de fumées (3) du compartiment de cuisson (2) ou le branchement d'évacuation de fumées (4) de l'insert de foyer (1), ou les branchements de fumées (9) du caisson porteur (8), sont respectivement pourvus d'un palier de pivotement.

12. Insert de foyer selon l'une quelconque des revendications 1 à 11, **caractérisé en ce que** le branchement d'évacuation de fumées (5) est formé sur le dessus du compartiment de cuisson (2).

13. Insert de foyer selon l'une quelconque des revendications 1 à 12, **caractérisé en ce que** le branchement d'évacuation de fumées (5) est disposé sur le côté arrière du compartiment de cuisson (2), opposé à la porte (6) du compartiment de cuisson (2).
